# FASCICULE DE BREVET EUROPEEN

(11) **EP 0 691 596 B1**
(45) Date de publication et mention de la délivrance du brevet: **01.03.2000**
(21) Numéro de dépôt: 95401610.1
(22) Date de dépôt: 05.07.1995
(51) Int. Cl.: G04B 37/14

(54) **Montre à éléments interchangeables**
Uhr mit auswechselbaren Elementen
Watch with exchangeable elements

(30) Priorité: 08.07.1994 FR 9408455
(43) Date de publication de la demande: 10.01.1996
(73) Titulaire: POIRAY FRANCE S.A., 75002 Paris (FR)
(72) Inventeur: Choay, Nathalie, F-75007 Paris (FR)
(74) Mandataire: Loyer, Bertrand

(56) Documents cités:
- CH-A- 371 055
- CH-A- 538 139
- DE-U- 7 143 428
- FR-A- 2 174 336
- GB-A- 2 200 032

## Description

L'invention concerne les montres à éléments interchangeables.

Le bracelet d'une montre étant une pièce d'usure, il est prévu des moyens pour procéder au remplacement du bracelet lorsque celui-ci est usé.

En général, deux tiges rétractables sont enfilées sur les extrémités du bracelet opposées à la boucle de fermeture, les extrémités de ces tiges venant se loger dans des évidements prévus à cet effet dans les cornes de la carrure du boîtier.

Compte tenu de la difficulté de manipulation de ces tiges, le remplacement d'un bracelet de montre est le plus souvent effectué par des artisans spécialisés (horlogers-bijoutiers).

On a vu récemment apparaître des montres vendues avec un jeu de plusieurs bracelets facilement interchangeables par l'utilisateur lui-même.

Dans un modèle de ce genre, deux tubes creux sont montés de chaque côté du boîtier de la montre et l'on vient y adapter les extrémités des bracelets qui sont conformées au profil des tubes.

La présente invention vise à procurer une montre dont non seulement le bracelet mais également le mouvement et le cadran d'affichage soient aisément interchangeables par l'utilisateur, sans l'aide d'aucun outil.

Il est déjà connu du CH 538 139 une montre composée d'une carrure, comportant le mouvement et le cadran d'affichage, d'une lunette et d'un bracelet interchangeables. Dans cette montre, le bracelet est attaché sur la carrure au moyen d'un système dit à "attache centrale" sur cuir découpé laissant entrevoir l'axe de fixation du bracelet, qui est posé dans un réceptacle de la carrure. Le bracelet est maintenu en position par la mise en place de la lunette qui, lorsqu'elle est fixée sur la carrure, empêche l'axe de fixation du bracelet de sortir du réceptacle.

La montre décrite dans ce document présente le risque de se démonter par accident même lorsqu'elle est portée par l'utilisateur.

Pour pallier cet inconvénient, l'invention est constituée par une montre comportant un boîtier contenant un mouvement et un cadran d'affichage, un bracelet ainsi qu'un capot muni à la fois d'ouvertures de passage pour le bracelet et de moyens d'encliquetage du boîtier, caractérisée en ce que ledit capot est un capot d'assemblage muni de logements de réception des extrémités des tiges du bracelet, situés de part et d'autre des ouvertures de passage, le boîtier bloquant, lorsqu'il est mis en place, lesdites tiges dans les logements de réception tout en accrochant le bracelet au capot d'assemblage par la mise en place des extrémités dépassantes des tiges dans lesdits logements de réception, de telle sorte que le capot d'assemblage ne puisse pas se dégager intempestivement du boîtier lorsque la montre est portée.

De préférence, l'invention est matérialisée par les caractéristiques ci-après:
- Le capot d'assemblage comprend de part et d'autre de sa face inférieure deux parois latérales définissant des ouvertures permettant le passage du bracelet;
- Lesdites parois latérales comprennent d'une part les moyens d'encliquetage au boîtier qui sont de préférence des rainures et d'autre part à chacune de ses extrémités les logements de réception du bracelet qui sont de préférence des encoches;
- Le boîtier comprend sur deux de ses côtés opposés des billes à ressort destinées à s'encliqueter dans les moyens d'encliquetage du capot d'assemblage prévus à cet effet;
- Le bracelet de la montre selon l'invention peut-être en cuir ou en métal;
- Le capot d'assemblage selon l'invention peut-être de toute forme voulue à condition de présenter un évidement de réception correspondant au contour externe du boîtier.

D'autres caractéristiques et avantages de l'invention ressortiront de la description qui va suivre d'un exemple de réalisation non limitatif en référence aux dessins annexés sur lesquels:
La figure 1 est une vue schématique en plan d'une montre selon l'invention;
La figure 2 est une vue schématique en perspective de dessous du capot d'assemblage de la montre de la figure 1;
La figure 3 est une vue schématique partielle en perspective d'une branche du bracelet de la montre de la figure 1;
La figure 4 est une vue schématique en perspective de dessous du boîtier de la montre de la figure 1;

Les figures 2, 3 et 4 constituent une vue d'ensemble éclatée illustrant le montage de la montre selon l'invention.

Selon la figure 1, on peut voir que la montre 1 est constituée d'un capot d'assemblage 2, d'un bracelet 3 et d'un boîtier 4. Ledit boîtier 4 comprend le mouvement des aiguilles 5, le cadran 6, les aiguilles 7, la vitre de protection des aiguilles et le moyen de réglage des aiguilles 8.

Selon la figure 2, on peut voir que le capot d'assemblage comporte sur sa face inférieure deux parois latérales 9 disposées de part et d'autre dudit capot d'assemblage 2. Lesdites parois latérales 9 sont chacune munies sur leur côté interne de deux rainures 10 et à chacune de leurs extrémités d'encoches 11. De plus, lesdites parois latérales 9 définissent deux ouvertures opposées 11' pour le passage des extrémités du bracelet 3.

Le bracelet 3, tel qu'illustré selon la figure 3, comprend à chacune de ses extrémités une tige rigide 12 fixée dans la pliure terminale du bracelet, les extrémités dépassantes de la tige venant se loger dans les encoches 11 du capot d'assemblage 2.

En variante, les tiges 12 d'extrémité du bracelet peuvent être remplacées par des tétons faisant saillie de part et d'autre de chaque extrémité du bracelet et agencés pour coopérer avec les encoches 11. Ces tétons peuvent être venus de matière ou rapportés.

Enfin et selon la figure 4, on peut voir que le boîtier 4 comporte sur deux de ses côtés opposés des billes à ressort 13 destinées à s'encliqueter dans les rainures 10 du capot d'assemblage 2.

Selon l'invention, le montage de la montre 1 s'effectue dans l'ordre suivant :
1°/ Mise en place du bracelet 3 par l'intermédiaire des tiges rigides 12 qui sont glissées dans les encoches 11 du capot d'assemblage.
2°/ Introduction du boîtier 4 dans le capot d'assemblage 2 grâce aux billes à ressort 13 qui sont encliquetées dans les rainures 10 par simple pression sur la face arrière dudit boîtier 4. Lorsque le boîtier 4 est solidaire du capot d'assemblage 2, il obstrue les encoches 11 du capot d'assemblage 2, ce qui rend le bracelet 3 lui-même solidaire dudit capot d'assemblage 2.

Pour changer un des éléments de la montre par exemple le boîtier, il suffit de faire l'opération inverse, c'est-à-dire de chasser le boîtier 4 du capot d'assemblage 2 de la montre par simple pression sur la face avant dudit boîtier 4, celui-ci libère alors les encoches 11, ce qui permet le retrait du bracelet 3 et le remplacement dudit bracelet.

Grâce à l'invention, on obtient un nouveau type de montre qui à partir de trois éléments modulaires interchangeables sans outil, c'est-à-dire le capot d'assemblage 2, le bracelet 3 et le boîtier 4,permet à l'utilisateur d'obtenir facilement une multitude de combinaisons selon les différents capots d'assemblage, boîtiers et bracelets dont il dispose. De plus, la montre selon l'invention ne se limite pas aux exemples de dessins décrits ci-dessus, en effet le capot d'assemblage de la montre peut avoir toute forme désirée à condition de présenter un évidement de réception correspondant au contour externe du boîtier. Le bracelet de la montre peut être en cuir ou en métal, il peut présenter un système d'accrochage au poignet par le moyen d'une boucle ou bien être un bracelet extensible sans boucle.

Enfin, le boîtier peut être muni d'un moyen de réglage des aiguilles ou comprend un moyen de réglage automatique ou encore le boîtier peut être à affichage digital de l'heure.

Dans cet exemple de réalisation, on a prévu sur deux faces du capot d'assemblage des rainures coopérant avec des billes à ressort agencées sur deux faces correspondantes du boîtier. D'autres moyens d'encliquetage peuvent être prévues sans sortir du capot d'assemblage de l'invention; par exemple les billes à ressort d'une des faces du boîtier peuvent être remplacées par des saillies fixes qui viennent se loger dans les rainures correspondantes du capot d'assemblage. Ainsi, le changement de boîtier ou de capot d'assemblage s'opérera par basculement autour de l'axe défini par les saillies au lieu de l'enfoncement selon une direction perpendiculaire à la face d'affichage du capot d'assemblage.

## Revendications

1. Montre comportant un boîtier (4) contenant un mouvement et un cadran d'affichage, un bracelet (3) ainsi qu'un capot muni à la fois d'ouvertures de passage (11') pour le bracelet (3) et de moyens d'encliquetage (10) du boîtier (4), caractérisée en ce que ledit capot est un capot d'assemblage (2) muni de logements de réception (11) des extrémités des tiges (12) du bracelet (3), situés de part et d'autre des ouvertures de passage (11'), le boîtier (4) bloquant, lorsqu'il est mis en place, lesdites tiges (12) dans les logements de réception (11) tout en accrochant le bracelet (3) au capot d'assemblage (2) par la mise en place des extrémités dépassantes des tiges (12) dans lesdits logements de réception (11), de telle sorte que le capot d'assemblage (2) ne puisse pas se dégager intempestivement du boîtier (4) lorsque la montre est portée.

2. Montre selon la revendication 1, caractérisée en ce que le capot d'assemblage (2) comprend de part et d'autre de sa face inférieure deux parois latérales (9) définissant des ouvertures (11') permettant le passage du bracelet (3).

3. Montre selon les revendications 1 et 2, caractérisée en ce que les parois latérales (9) du capot d'assemblage (2) comprennent d'une part les moyens d'encliquetage (10) qui sont de préférence des rainures et d'autre part, à chacune de ses extrémités les logements (11) du bracelet qui sont de préférence des encoches.

4. Montre selon la revendication 1, caractérisée en ce que le boîtier (4) comprend sur deux de ses côtés opposés des billes ressort (13) destinées à venir s'encliqueter dans les moyens d'encliquetage (10) du capot d'assemblage (2).

5. Montre selon l'une quelconque des revendications précédentes, caractérisée en ce que le bracelet (3) peut être du type métal ou cuir.

6. Montre selon l'une quelconque des revendications précédentes, caractérisée en ce que le capot d'assemblage (2) peut être de toute forme voulue à condition de présenter un évidement de réception correspondant au contour externe du boîtier.

## Patentansprüche

1. Uhr mit einem Gehäuse (4), das ein Uhrwerk und ein Zifferblatt enthält, sowie mit einem Armband (3) und einer Abdeckung, die zugleich mit Durchlauföffnungen (11') für das Armband (3) und mit Einrastmitteln (10) für das Gehäuse (4) ausgestattet ist, dadurch gekennzeichnet, daß die Abdeckung eine Montageabdeckung (2) ist, die mit zu beiden Seiten der Durchlauföffnungen (11') angeordneten Aufnahmeaussparungen (11) für die Enden der Stifte (12) des Armbands (3) versehen ist, wobei das Gehäuse (4), wenn es montiert ist, die Stifte (12) in den Aufnahmeaussparungen (11) blockiert und dabei gleichzeitig das Armband (3) infolge des Anbringens der überstehenden Enden der Stifte (12) in den Aufnahmeaussparungen (11) so mit der Montageabdeckung (2) verbindet, daß die Montageabdeckung (2) sich beim Tragen der Uhr nicht ungewollt vom Gehäuse (4) lösen kann.

2. Uhr nach Anspruch 1, dadurch gekennzeichnet, daß die Montageabdeckung (2) zwei Seitenwände (9) auf beiden Seiten an ihrer Unterseite aufweist, die Öffnungen (11') festlegen, welche den Durchlauf des Armbandes (3) zulassen.

3. Uhr nach den Ansprüchen 1 und 2, dadurch gekennzeichnet, daß die Seitenwände (9) der Montageabdeckung (2) einerseits Einrastmittel (10), bei denen es sich vorzugsweise um Nuten handelt, und andererseits an jedem ihrer Enden die Aussparungen (11) für das Armband aufweisen, bei denen es sich vorzugsweise um Aussparungen handelt.

4. Uhr nach Anspruch 1, dadurch gekennzeichnet, daß das Gehäuse (4) an zwei gegenüberliegenden Seiten federnd gelagerte Kugeln (13) umfaßt, die zum Einrasten in die Einrastmittel (10) der Montageabdeckung (2) vorgesehen sind.

5. Uhr nach einem der vorhergehenden Ansprüche, dadurch gekennzeichnet, daß das Armband (3) aus Metall oder Leder bestehen kann.

6. Uhr nach einem der vorhergehenden Ansprüche, dadurch gekennzeichnet, daß die Montageabdeckung (2) jede gewünschte Form aufweisen kann, sofern sie eine Aufnahmeaussparung aufweist, die der äußeren Kontur des Gehäuses entspricht.

## Claims

1. A watch comprising a case (4) containing a movement and a display dial, a strap (3) and a cover provided both with passage openings (11') for the strap (3) and engaging means (10) for the case (4),
characterised in that said cover is an assembly cover (2) provided with receiving housings (11) for the ends of the pins (12) of the strap (3), located on either side of the passage openings (11'), the case (4), when it is put in place, locking said pins (12) in the receiving housings (11) while hooking the strap (3) to the assembly cover (2) by locating the projecting ends of the pins (12) in said receiving housings (11), such that the assembly cover (2) cannot become disengaged from the case (4) at an untimely moment when the watch is being worn.

2. A watch according to Claim 1, characterised in that the assembly cover (2) comprises on either side of its lower face two lateral walls (9) defining openings (11') which enable the strap (3) to pass through.

3. A watch according to Claims 1 and 2, characterised in that the lateral walls (9) of the assembly cover (2) comprise firstly the engaging means (10), which are preferably grooves, and secondly, at each of its ends, the housings (11) for the strap, which are preferably notches.

4. A watch according to Claim 1, characterised in that the case (4) comprises on two of its opposing sides spring bearings (13) intended to engage in the engaging means (10) of the assembly cover (2).

5. A watch according to any one of the preceding claims, characterised in that the strap (3) may be of the metal or leather type.

6. A watch according to any one of the preceding claims, characterised in that the assembly cover (2) may be of any desired shape, provided that it has a receiving recess corresponding to the outer contour of the case.
